# EUROPÄISCHE PATENTANMELDUNG

(11) **EP 0 496 270 A1**
(43) Veröffentlichungstag der Anmeldung: **29.07.1992**
(21) Anmeldenummer: 92100605.2
(22) Anmeldetag: 15.01.1992
(51) Int. Cl.: B21D 43/02, G05B 19/42

(54) **Verfahren zum Konstanthalten der Vorschublängen**

(30) Priorität: 21.01.1991 DE 4101603
(71) Anmelder: OTTO KAISER GmbH & Co. KG, D-75015 Bretten (DE)
(72) Erfinder: Herrmann, Rudi, W-7531 Neulingen-Nussbaum (DE); Goutier, Ingo, W-7518 Bretten (DE)
(74) Vertreter: Grünecker, Kinkeldey, Stockmair & Schwanhäusser Anwaltssozietät

(57) **Zusammenfassung**

Um die Vorschublängen des einer Exzenterpresse oder -stanze mittels eines angesteuerten Vorschubapparats konstant zu halten, ist vorgesehen, daß eine Veränderung der Vorschublänge oder eine oder mehrere, einer Veränderung der Vorschublänge bewirkende Einflußgrößen (Temperatur, Hubzahl) gemessen werden. Mit den gemessenen Werten wird ein Soll-/Ist-Wertvergleich vorgenommen, oder es werden entsprechende Korrekturwerte aus einem Speicher ausgelesen, wonach dann selbsttätig durch eine entsprechende Ansteuerung des Vorschubapparates die Vorschublänge korrigiert wird.

## Beschreibung

Die Erfindung bezieht sich auf ein Verfahren sowie eine Steuerschaltung zum Konstanthalten der Vorschublängen von einer Presse oder Stanze mittels eines angesteuerten Vorschubapparates zugeführtem Bandmaterial.

Wie allgemein bekannt, wird Stanz- oder Pressenautomaten das Bandmaterial mit Hilfe von oszillierenden, rotierenden oder schwingenden Bringerelementen von Vorschubapparaten zugeführt, z.B. Zangen- oder Walzenvorschubapparaten.

Zur Sicherung einer hohen Qualität der zu produzierenden Teile ist es notwendig, während des Betriebs der Presse konstante Vorschublängen einzuhalten, insbesondere dann, wenn mit Folgewerkzeugen gearbeitet wird. Beim Betrieb der Presse können sich nun aber unter anderem durch Auftreten erhöhter Massenkräfte bei zunehmenden Hubzahlen, durch Lagerluft, oder durch Ausdehnung bedingt durch Temperatureinflüsse Abweichungen in der Vorschublänge ergeben. Weitere Einflüsse können auch durch die Oberflächenqualität oder die Abmessungen des Bandmaterials sowie auch durch die Größe des eingestellten Vorschublängenwertes auftreten. Bislang hat man solche Vorschubabweichungen dadurch erkannt, daß an dem ausgestanzten oder gepreßten Produkt Fehler aufgetreten sind, die sich durch Vermessen erkennen ließen. Nach Anhalten der Pressen oder Stanze hat man dann über ein Stellglied in dem Vorschubapparat einen neuen Sollwert vorgegeben. Bei dieser Vorgehensweise hängt die Wirksamkeit des Korrigierens stark von der Erfahrung und dem Können der Bedienperson ab. Unerfahrenere Bedienpersonen müssen häufiger nachkorrigieren und hierzu die Maschine auch häufiger stillsetzen, was einerseits einen erhöhten Ausschuß und andererseits längere Stillstandzeiten mit sich bringt.

Es ist daher Aufgabe der vorliegenden Erfindung, ein geeignetes Verfahren zur Verfügung zu stellen, mit dem es schnell und einfach möglich ist, durch Korrekturen in der Ansteuerung des Vorschubapparates die Vorschublängen innerhalb enger Toleranzgrenzen während sämtlicher Betriebssituationen der Stanze oder Presse konstant zu halten.

Diese Aufgabe wird erfindungsgemäß dadurch gelöst, daß eine oder mehrere, eine Veränderung der Vorschubläge bewirkende Einflußgrößen gemessen werden, und daß aufgrund der gemessenen Werte nach einem Soll-/Ist-Wertvergleich die Vorschublänge selbsttätig durch entsprechende Ansteuerung des Vorschubapparates korrigiert wird.

Damit wird eine Lösung zur Korrektur der Vorschublänge vorgeschlagen, bei der die Einflußgrößen der Maschine, die eine Abweichung der Vorschublänge bewirken können, erfaßt werden und zu Korrekturzwecken herangezogen werden.

Dieses Verfahren kann in vorteilhafter Weise ständig oder in regelmäßigen Abständen während des Betriebs der Presse oder Stanze durchgeführt werden, ohne daß die Presse oder Stanze hierzu angehalten werden muß. Die Korrektur der Vorschublänge kann im Stand oder vorteilhaft auch im Betrieb der Presse oder Stanze erfolgen. Insbesondere hängt die Güte der Korrektur der Vorschublänge nun nicht mehr von den Fähigkeiten der Bedienperson ab, so daß letztendlich auch die Qualität der produzierten Teile beim Wechsel der Bedienperson konstant gehalten werden kann.

Der Erfindung zufolge kann man als Einflußgrößen die Hubzahl, die Temperatur, die Lagerluft, Abmessungen oder Oberflächenbeschaffenheit des Bandmaterials und/oder die Größe des eingestellten Vorschublängenwertes erfassen. Diesen erfaßten Werten ordnet man entsprechende, vorher durch empirische Versuche vorbestimmte Korrekturwerte zu und steuert mit Hilfe dieser Korrekturwerte und ohne Messung der aktuellen Vorschublänge den Vorschubapparat zur Konstanthaltung der Vorschublänge an. Abgesehen von den Materialeigenschaften sind all die anderen Einflußgrößen maschinenspezifisch, so daß die Korrekturwerte nur einmal festgelegt werden müssen und dann aus einem Speicher ausgelesen werden können.

Zum Durchführen des Verfahrens kann eine Steuervorschaltung vorgesehen sein, die sich auszeichnet durch einen oder mehrere Meßwertaufnehmer zum Messen der Einflußgrößen, einen Speicher, in dem bestimmten Werten von Einflußgrößen zugeordnete Korrekturwerte abgelegt sind, einen Prozessor, der jeweils einen dem gemessenen Wert der Einflußgrößen zugeordneten Korrekturwert aus dem Speicher ausliest, und einen Wandler, der aufgrund des Korrekturwertes über ein Stellglied die Vorschublänge des Vorschubapparates korrigiert. Speicher und Prozessor können auch in einem gemeinsamen Bauteil, einem Mikrocontroller, untergebracht sein.

Im folgenden werden Ausführungsbeispiele der Erfindung anhand einer Zeichnung näher erläutert. Es zeigen:
- Fig. 1: in einer schematischen Darstellung eine Presse mit einem vorgeschalteten Bandvorschubsapparat und einem Blockschaltbild für die Korrektur des Vorschubapparates,
- Fig. 2: ein Diagramm, in dem die Vorschublänge gegenüber der Summe der Einflußparameter aufgetragen ist, um den Einfluß der Korrektur zu verdeutlichen.

In Fig. 1 ist in schematischer Darstellung eine herkömmliche Exzenterpresse 1 dargestellt, mit einem Exzenterantrieb 2, einer unteren Werkzeughälfte 3 und einer oberen Werkzeughälfte 4, auf die der Exzenterantrieb 2 über zwei Pleuel 5 auf den Stößel 20 wirkt.

Weiterhin ist zu erkennen, daß rechts neben der Exzenterpresse 1 Bandmaterial 6 einer Walzenvorschubeinheit 7 zu geführt wird, die wiederum das Bandmaterial zwischen der unteren und der oberen Werkzeughälfte 3 bzw. 4 durch die Presse 1 hindurchführt. Die Walzenvorschubeinheit 7 verfügt über einen Antrieb 8, der, zumindest bei dem hier beschriebenen Ausführungsbeispiel mit dem Exzenterpressenantrieb 2 gekoppelt ist. Darüber hinaus ist der Antrieb 8 jedoch über ein Getriebe und ein elektrisches Stellglied verstellbar, um die Vorschublänge des Bandmaterials 6 pro Pressenhub einstellen zu können. Getriebe und elektrisches Stellglied sind nicht im einzelnen dargestellt; sie gehören zum Antrieb 8 und sind auf dem hier einschlägigen Fachgebiet allgemein bekannt.

Bei dem hier gezeigten Ausführungsbeispiel wird nicht die aktuelle Vorschublänge gemessen; es werden vielmehr die Parameter gemessen, die einen Einfluß auf die Abweichung der Vorschublänge haben können. So werden z.B. über einen Drehzahlmesser 16 die Hubzahl der Presse und über ein Thermometer 21 die Temperatur erfaßt und an einen Prozessor 17 weitergegeben. Obgleich noch weitere Einflußgrößen Abweichungen der Vorschublänge zur Folge haben können, ist bei dem in Fig. 1 dargestellten Ausführungsbeispiel der Übersichtlichkeit halber nur die Erfassung dieser beiden Einflußgrößen dargestellt. In einem Speicher 18 sind in Form von Programmen bzw. Speichertabellen Korrekturwerte abgelegt, die bestimmten Werten von Einflußgrößen zugeordnet sind. Je nach gemessener Einflußgröße, z.B. Drehzahl bzw. Temperatur, liest der Prozessor 17 aus einem Speicher 18 einen entsprechenden Korrekturwert aus und gibt diesen über einen Digital-Analog-Wandler, der der Übersichtlichkeit halber nicht dargestellt ist, über die Leitung 19 an ein Stellglied des Antriebs 8 der Walzenvorschubeinheit 7, um die Vorschublänge des Bandmaterials zu korrigieren.

Anhand der Fig. 2 wird die Funktkionsweise der Steuerschaltung näher erläutert. Aus dem dort dargestellten Diagramm ist erkennbar, daß innerhalb einer gewissen Toleranzbreite die gemessenen Einflußparameter und damit auch die Vorschublänge von ihrem Sollwert abweichen können. Sobald die Obergrenze des Toleranzbereiches erreicht wird, wird die Vorschublänge wieder auf den Sollwert korrigiert (erste Korrektur). Beim weiteren Betrieb der Exzenterpresse kann z.B. die Erwärmung der Maschine zu weiteren Abweichungen der Vorschublänge führen. So kann es vorkommen, daß die bereits korrigierte Vorschublänge wiederum an die obere Grenze des Toleranzbereiches anstößt, was sich dadurch bemerkbar macht, daß auch der Temperaturwert an die Grenze des Toleranzbereiches anstößt. Dann erfolgt eine weitere Korrektur (zweite Korrektur). Kommen weitere Einflußparameter hinzu, ergeben sich zusätzliche Korrekturen (z.B. dritte Korrektur). In gleicher Weise erfolgt eine Korrektur, wenn die untere Toleranzgrenze erreicht wird. Die Korrekturwerte werden demzufolge nur dann aus dem Speicher 18 ausgelesen, wenn die Einflußgrößen bestimmte vorgegebene Werte über- bzw. unterschreiten.

## Patentansprüche

1. Verfahren zum Konstanthalten der Vorschublängen von einer Presse oder Stanze mittels eines angesteuerten Vorschubapparates zugeführtem Bandmaterial, **dadurch gekennzeichnet**, daß eine oder mehrere, eine Veränderung der Vorschublänge bewirkende Einflußgröße gemessen werden, und daß aufgrund der gemessenen Werte nach einem Soll-/Ist-Wertvergleich selbsttätig durch entsprechende Ansteuerung des Vorschubapparates die Vorschublänge korrigiert wird.

2. Verfahren nach Anspruch 1, **dadurch gekennzeichnet**, daß die Einflußgrößen ständig oder in regelmäßigen Abständen während des Betriebs der Presse oder Stanze gemessen werden, und daß die Vorschublänge während des Betriebs der Presse oder Stanze korrigiert wird.

3. Verfahren nach Anspruch 1 oder 2, **dadurch gekennzeichnet**, daß man als Einflußgrößen die Hubzahl, die Temperatur, die Lagerluft, Abmessungen, Oberflächenbeschaffenheit des Bandmaterials und/oder Größe des eingestellten Vorschublängenwertes erfaßt, diesen erfaßten Werten entsprechende, vorbestimmte Korrekturwerte zuordnet und mit Hilfe dieser Korrekturwerte und ohne Messung der aktuellen Vorschublänge den Vorschubapparat zur Konstanthaltung der Vorschublängen ansteuert.

4. Verfahren nach einem der Ansprüche 1 bis 3, **dadurch gekennzeichnet**, daß man die Vorschublänge erst dann korrigiert, wenn die gemessenen Werte die Grenzen eines vorwählbaren Toleranzfeldes überschreiten.

5. Steuerschaltung zum Durchführen des Verfahrens nach einem der Ansprüche 1 bis 4, **gekennzeichnet durch** einen oder mehrere Meßaufnehmer (16) zum Messen der Einflußgrößen, einen Speicher (18), in dem bestimmten Werten von Einflußgrößen zugeordnete Korrekturwerte abglegt sind, einen Prozessor (17), der jeweils einem dem gemessenen Wert der Einflußgrößen zugeordneten Korrekturwert aus dem Speicher (18) ausliest, und einem Wandler, der aufgrund des Korrekturwertes über ein Stellglied die Vorschublänge des Vorschubapparates (7) korrigiert.
